# FASCICULE DE BREVET EUROPEEN

(11) **EP 0 074 315 B1**
(45) Date de publication et mention de la délivrance du brevet: **04.06.1986**
(21) Numéro de dépôt: 82401609.1
(22) Date de dépôt: 31.08.1982
(51) Int. Cl.: B41J 5/12, H01H 13/70

(54) **Clavier modulaire, étanche, à effet tactile**
Aus Modulen zusammengesetzte abgedichtete Tastatur mit Druckpunktauslösung
Hermetically sealed, modular, tactile keyboard

(30) Priorité: 01.09.1981 FR 8116623
(43) Date de publication de la demande: 16.03.1983
(73) Titulaire: TELEMECANIQUE, 92504 Rueil Malmaison Cedex (FR)
(72) Inventeur: Bacon, Rémy, F-16410 Dignac (FR); Juery, Gérard, F-16600 Ruelle (FR); Naulin, Michel, F-16340 Isle d'Espagnac (FR)
(74) Mandataire: Marquer, Francis

## Description

L'invention a pour objet un clavier modulaire étanche et à effet tactile.

Elle s'applique particulièrement aux claviers à faibles courses pour les machines à commande numérique, les automates programmables, les machines à écrire et à traitement de textes.

II est connu, pour réaliser des claviers minces étanches et à faible coût, de déposer par sérigraphie une encre conductrice sur une face d'une feuille en matière plastique dont l'autre face comporte les inscriptions correspondantes aux caractères, de recommencer le dépôt d'encre conductrice sur une face d'une autre feuille souple en matière plastique, de solidariser les deux feuilles ensemble de façon que les deux faces recouver- tes d'encre conductrice se retrouvent face à face, séparées par une mince pellicule d'air de quelques dixièmes de millimètre. On obtient de cette façon un clavier mince et étanche, facilement nettoyable, mais de fiabilité inacceptable pour des utilisations sur des produits industriels.

De plus, ce type de clavier présente l'inconvénient majeur de ne pas avoir de course permettant à l'opérateur de se rendre compte sans moyen de visualisation, par simple sensation tactile, si son action a été prise en compte par la machine reliée au clavier.

Il existe également des claviers fiables et robustes du type machine à écrire avec des touches mobiles ayant des courses importantes de l'ordre de 4 mm et permettant de se rendre compte sans moyen de visualisation, par simple sensation tactile, que la touche a été actionnée (par exemple US-A-3 829 646 et 3 749 859). Toutefois ces claviers, du fait de leur grande course, ne sont pas étanches et faciles d'entretien.

L'invention réunit les avantages de ces différents claviers, tout en éliminant leurs inconvénients respectifs.

L'invention permet de réaliser un clavier fiable, étanche, facile d'entretien, robuste, modulaire, pour un faible coût.

Suivant l'invention, un clavier à touches destiné à être monté dans le boîtier d'un appareil et comprenant: une carte à circuits imprimés servant de support et de moyens de raccordement pour une pluralité d'interrupteurs modulaires logés dans des boîtiers, placés côte à côte et actionnés chacun par un poussoir pour recevoir et transmettre les déplacements d'une touche coopérante, des moyens déformables étant associés à chaque ensemble touche-poussoir-interrupteur pour communiquer une sensation tactile à l'utilisateur, une entretoise isolante, rigide, de forme générale plane, fixée à ladite carte et formant une pluralité d'alvéoles traversants logeant les boîtiers respectifs, est caractérisé en ce que les parois desdits alvéoles présentent des bords extérieurs et une surface interne sensiblement perpendiculaire à ladite carte et ayant des moyens de retenue; que lesdits moyens déformables comprennent une membrane qui recouvre les alvéoles et est fixée auxdits bords extérieurs, la portion de membrane qui ferme chaque alvéole étant munie d'une ouverture; et par le fait que chaque ensemble touche-poussoir comporte une partie extérieure et une partie intérieure à l'alvéole correspondant, reliées entre elles par une partie qui traverse l'ouverture et est fixée à la membrane, ladite partie intérieure ayant une portion de surface périphérique conformée pour coulisser le long de ladite surface interne et munie de moyens de butée coopérant avec lesdits moyens de retenue.

Selon une autre caractéristique de l'invention, le clavier à touches comprend:
- une carte de circuit imprimé;
- une entretoise moulée comprenant au moins un alvéole présentant au moins une ouverture supérieure;
- au moins un interrupteur logé dans ledit alvéole et raccordé audit circuit imprimé à l'aide de moyens de raccordement;
-au moins un ensemble touche-poussoir monté coulissant dans ledit alvéole de manière à actionner ledit interrupteur; et
- des moyens déformables associés audit ensemble touche-poussoir-interrupteur pour communiquer une sensation tactile à l'utilisateur.

Il est plus particulièrement caractérisé en ce que:
- les moyens déformables consistent en une membrane en matériau élastique formant un bossage dont la base supérieure est solidaire d'une partie de l'ensemble touche-poussoir extérieure à l'alvéole;
- ledit alvéole présente une surface interne dont au moins une partie est perpendiculaire à ladite carte et comprend par ailleurs autour de ladite ouverture, des bords extérieurs munis de moyens de fixation qui coopèrent avec des moyens de fixation correspondants prévus le long de la base inférieure de ladite membrane;
- l'ensemble touche-poussoir comprend une partie intérieure à l'alvéole, agencée de manière à actionner ledit interrupteur et possédant au moins une surface de guidage périphérique coopérant avec ladite partie de surface interne de l'alvéole pour assurer un guidage axial de l'ensemble touche-poussoir.

D'autres particularités et avantages de l'invention apparaîtront clairement à la lumière de la description détaillée ci-après.

Aux dessins annexés:
La fig. 1 est une vue de dessus d'un clavier reposant par l'intermédiaire d'une membrane sur une entretoise modulaire associée;
La fig. 2 est une vue en coupe d'un mode de réalisation du clavier;
La fig. 3 est une vue en coupe d'un module de contact;
La fig. 4 est une vue de dessus du module de contact;
La fig. 5 est une vue en coupe d'une touche double;
La fig. 6 est une vue en coupe d'une touche simple utilisant un autre mode de réalisation d'une membrane modulaire et étanche;
La fig. 7 est une vue de dessus d'une touche avec voyant;
La fig. 8 est une vue en coupe diagonale de la même touche avec voyant;
La fig. 9 est une vue en coupe d'un voyant fixe;
La fig. 10 est une vue en perspective de la membrane d'étanchéité;
La fig. 11 est une vue en perspective d'un premier mode de montage de la touche sur la membrane;
La fig. 12 est une vue en perspective d'un deuxième mode de montage de la touche; et
La fig. 13 est une vue en coupe d'un deuxième mode de réalisation de la membrane utilisée avec le deuxième mode de montage de la touche.

La fig. 1 représente un ensemble de touches 8 reposant sur une membrane 1 partiellement ôtée pour laisser voir une entretoise 3 sur laquelle repose l'ensemble touche-membrane. Cette entretoise alvéolée modulaire 3 obtenue par moulage comprend une pluralité d'alvéoles 30 disposés suivant des lignes et des colonnes. Cette pluralité de logements ou d'alvéoles de forme carrée sont définis par des cloisons de séparation 31 comportant des prédécoupes 32 de façon à modifier la dimension d'un alvéole et à obtenir des alvéoles ayant plusieurs modules de longueur. Dans ces logements ou alvéoles on dispose des modules de contact ou des modules de voyant suivant le type de clavier que l'on voudra réaliser et en coopération avec ces modules de contact des touches en forme carrée comportant les caractères alphanumériques ou autres signes correspondant au clavier que l'on veut réaliser. Suivant le type de clavier que l'on souhaite réaliser on utilise tout ou partie de l'entretoise alvéolée modulaire.

Comme on l'expliquera dans la suite, l'utilisation de cette entretoise en combinaison avec les éléments modulaires constituant un clavier permet d'obtenir des claviers facilement adaptables à la demande.

La fig. 2 représente une forme de réalisation d'un clavier modulaire étanche à effet tactile et à course relativement importante, dans lequel on a monté sur un support constitué par un circuit imprimé 4, des modules de contact 7 aux emplacements correspondant aux logements d'une entretoise modulaire 3 que l'on fixe sur le circuit imprimé au moyen de vis 22 par exemple. L'entretoise modulaire 3 peut également être fixée sur le circuit imprimé par sertissage ou tout autre moyen de fixation. Cette entretoise modulaire 3 comporte des cloisons 31 séparant les logements des prédécoupes 32 pour détacher plusieurs cloisons et obtenir des logements aux dimensions adaptées aux touches et, en plus, des couvercles de logement 33 reliés aux cloisons délimitant le logement, par un mince voile 34 permettant par pression sur le couvercle de détacher le couvercle de la grille et d'obtenir une ouverture à l'emplacement choisi pour placer une touche 30. Les cloisons de la grille comportent une face inférieure plane en contact avec le circuit imprimé, une face supérieure dans laquelle on forme une rainure longitudinale 35 et deux faces latérales comportant chacune une portion verticale 36 et une portion inclinée 37 formant avec la portion verticale 36 un épaulement 38.

La face des couvercles, extérieure aux logements, se trouve dans un plan parallèle au plan dans lequel se situent les faces supérieures des cloisons.

Une membrane 1 en polyuréthane ou tout autre matériau élastique et étanche facilement moulable comporte des bossages 100 en forme de tronc de pyramide 105 à base carrée, dont la base supérieure coopère avec une touche ou repose sur la face supérieure du couvercle associé dans le cas où il n'y a pas de touche, et dont la base inférieure est solidarisée à l'entretoise par des nervures longitudinales et transversales 101 qui sont fixées dans les rainures 35 de l'entretoise 3 par collage, sertissage, soudure ou tout autre moyen approprié.

La base supérieure du bossage de la membrane comporte un bourrelet 102 réalisant l'étanchéité avec la touche 8 que l'on monte sur cette base supérieure après avoir effectué une entaille cruciforme 107 dans la membrane, comme représenté aux figs 10 et 11, pour permettre le passage de la tête d'encliquetage 84 de la touche 8 avec la pièce d'assemblage 11, comportant une collerette 110 qui limite le déplacement de la pièce 11 en venant en butée contre l'épaulement 38. La collerette coopère également avec les faces verticales 36 des cloisons fermant le logement pour former un moyen de guidage de la touche lorsque celle-ci se déplace verticalement.

Ainsi, en enlevant les couvercles des logements où l'on souhaite mettre des touches et en montant les touches que l'on désire aux emplacements souhaités on obtient un clavier étanche qui à partir d'éléments modulaires peut avoir la disposition et le nombre de touches que l'on souhaite.

L'étanchéité entre le clavier et le boîtier 12 de l'appareil utilisant le clavier est assurée par serrage de la membrane contre le boîtier 12, par exemple au moyen d'un dispositif tel que celui représenté à la fig.2 comportant un écrou 122 soudé au boîtier, une bride 120 et une vis 121.

Les figs 3 et 4 représentent un module de contact utilisé dans le clavier de la fig. 2, comportant un boîtier 74 en polycarbonate de forme circulaire pourvu de deux trous dans le fond du boîtier pour laisser passage à deux picots 77, 78 en matériau conducteur, munis de têtes de contact. Le fond du boîtier comporte également deux bossages 70, 71 fig. 4. Une lame de contact 75, constituée par une mince feuille de matériau conducteur, vient reposer dans le boîtier en appui sur les bossages 70, 71 et le picot 77 de façon qu'au repos la liaison électrique entre les picots 77 et 78 ne soit pas établie, tandis qu'en position de travail elle sera établie. Un mince film étanche en polycarbonate constituant une membrane 76 est collé ou soudé sur le boîtier 74.

Ce type de module de contact présente l'avantage de ne pas avoir d'effet tactile dû au passage d'un point dur. Ce module de contact évite donc de superposer un effet tactile dû au module, à l'effet tactile du bossage 105 de la fig. 2.

Le boîtier 74 comporte sur sa périphérie une nervure circulaire 79.

En fonctionnement, lorsque l'on appuie sur une touche, les flancs du bossage se compriment jusqu'au moment où la membrane prend brusquement la forme de la pyramide inverse comme représenté sur la fig. 4, créant ainsi un effet tactile. Dans cette deuxième position la touche appuie sur le dôme de contact et établit la liaison électrique entre les picots 77 et 78. Dès que l'on relâche la touche, la membrane reprend sa forme initiale. Aux endroits ne comportant pas de touche le couvercle 33 soutient le bossage de la membrane et évite que l'on puisse enfoncer la membrane. On obtient ainsi un clavier permettant à l'opérateur de sentir tactilement les opérations effectuées.

La fig. 5 représente la réalisation et le montage d'une touche multiple, par exemple double. Pour cela on réalise une touche double 81 de longueur égale à deux fois la longueur d'une touche simple plus la distance séparant deux touches adjacentes. Cette touche double comporte deux têtes d'encliquetage 84 que l'on monte grâce à deux pièces d'assemblage 11 sur la membrane solidaire de la grille 3 dont on a supprimé une cloison intermédiaire à l'endroit où l'on souhaite monter la touche double.

La fig. 6 représente une variante du deuxième mode de montage d'un bouton unitaire avec logement d'étiquette. Les cloisons 31 de l'entretoise 3 ne comportent pas d'épaulement 38 mais comportent sur leurs parties verticales 36 un prolongement 360 constituant une ouverture circulaire dans laquelle un module de contact se fixe par encliquetage de la nervure 79 avec une gorge correspondante 361. La pièce d'assemblage 11 ne comporte pas de collerette, mais une surface de guidage 112 et est assemblée par encliquetage avec la touche 8 porte-étiquette, constituée de façon connue en soi par un corps 85 comprenant dans un logement 88 un protège étiquette 86 en matériau transparent et une étiquette 87.

Le corps 85 de la touche et la pièce d'assemblage 11 après assemblage, serrent, de façon à réaliser l'étanchéité entre la touche et la membrane, un bourrelet 102 formé à la périphérie d'une ouverture obtenue dans la membrane de la façon représentée aux figs 12 et 13. Une languette 104 permet d'enlever un morceau de membrane prédécoupée suivant la prédécoupe 103 de forme carrée et d'obtenir une ouverture 106 qui permet le montage d'une touche comme représenté à la fig. 6.

La fig. 7 représente une vue de dessus d'une touche de forme carrée présentant dans un coin de la touche un hublot circulaire transparent 83 pour un voyant et un protège-étiquette 86 de forme circulaire adapté à la forme du doigt.

La fig. 8 représente une vue en coupe diagonale de la touche avec voyant montée sur le clavier dans un logement comportant en plus du module de contact 7 un support 51 pour diode électro-luminescente 6 monté dans une ouverture 41 pratiquée dans le circuit imprimé. La pièce d'assemblage 11 montée dans le logement comporte une lucarne 111 en face de la diode et du hublot transparent prévu sur la touche.

La fig. 9 représente le montage d'un voyant fixe dans une ouverture prévue pour une touche dans lequel on a monté sur le circuit imprimé un support 51 pour diode électro-luminescente 6. Un cabochon en matière transparente 23 de forme adaptée à la découpe de la membrane et comportant sur ses faces latérales 25 une gorge 24 dans laquelle le bourrelet 102 de la membrane est serré par une collerette intérieure 114 prévue sur la pièce d'assemblage qui vient s'encliqueter sur le cabochon. Une collerette extérieure 113 et les faces latérales 25 empêchent tout mouvement du cabochon par rapport à la grille. Ainsi, grâce à ces différents éléments modulaires, aux grilles et aux membranes qui ont des dimensions déterminées, on pourra réaliser à la demande des claviers étanches, avec ou sans voyant, et adaptés à tous les types d'application. Il est évident que dans ces différents modes de réalisation on pourra rigidifier la structure en montant sur le circuit imprimé une cornière 13.

## Revendications

1. Clavier à touches destiné à être monté dans le boîtier d'un appareil et comprenant: une carte à circuits imprimés servant elle-méme de support et de moyens de raccordement pour une pluralité d'interrupteurs modulaires (7) logés dans des boîtiers (74), placés côte à côte et pouvant être actionnés chacun par un poussoir qui reçoit et transmet les déplacements d'une touche (8) coopérante, des moyens déformables étant associés à chaque ensemble touche-poussoir-interrupteur pour communiquer une sensation tactile à l'utilisateur, une entretoise isolante, rigide (3), de forme générale plane, fixée à ladite carte (4) et formant une pluralité d'alvéoles (30) traversants logeant les boîtiers respectifs (74), caractérisé en ce que les parois desdits alvéoles (30) présentent des bords extérieurs et une surface interne (36) sensiblement perpendiculaire à ladite carte et ayant des moyens de retenue (38) de la touche (8); que lesdits moyens déformables comprennent une membrane (1) qui recouvre les alvéoles et est fixée auxdits bords extérieurs, la portion de membrane qui ferme chaque alvéole étant munie d'une ouverture (107); et par le fait que chaque ensemble touche-poussoir comporte une partie extérieure (8) et une partie intérieure (11) à l'alvéole correspondant, reliées entre elles par une partie (84) qui traverse l'ouverture et est fixée à la membrane, ladite partie intérieure ayant une portion de surface périphérique conformée pour coulisser le long de ladite surface interne et munie de moyens de butée (110) coopérant avec lesdits moyens de retenue (38).

2. Clavier selon la revendication 1, caractérisé en ce que des bossages en forme de tronc de pyramide (105) sont aménagés sur ladite membrane déformable (1), lesdits bossages ayant leur base inférieure solidaire de l'entretoise plane (3) et leur base supérieure mobile supportant la partie extérieure des touches (8, fig. 2), lesdits bossages étant associés à des moyens de montage (84-11-102) des touches de façon étanche.

3. Clavier selon la revendication 2, caractérisé en ce que les moyens de montage étanche des touches sont constitués par un bourrelet (102) solidaire de la membrane déformable (1) serré entre une surface d'appui de la partie extérieure de la touche et une surface d'appui de la partie intérieure (11), laquelle est fixée sur la partie extérieure par encliquetage (84).

4. Clavier selon la revendication 3, caractérisé en ce que la touche comprend un logement circulaire (88), une étiquette (87) placée dans ce logement et recouverte par un protège étiquette (86) s'adaptant dans le logement.

5. Clavier selon la revendication 4, caractérisé en ce que la touche est de forme sensiblement carrée et comporte dans un coin un hublot (83) pour voyant.

6. Clavier selon la revendication 1, caractérisé en ce que le fond du boîtier de chaque interrupteur modulaire comprend deux bossages (70-71) et est traversé par deux picots de contact (77-78), une lame de contact métallique (75) étant disposée en appui sur les bossages (70-71) et une membrane (76) recouvrant le boîtier.

7. Clavier selon la revendication 6, caractérisé en ce que la surface externe dudit boîtier comporte une nervure circulaire (79, fig. 3) coopérant avec une gorge (361, fig. 6) prévue sur les faces latérales (36) des cloisons des logements.

8. Clavier selon la revendication 2, caractérisé en ce que ladite membrane déformable (1) comporte des ouvertures prédécoupées ayant la forme et sensiblement la dimension des touches.

9. Clavier selon la revendication 8, caractérisé en ce qu'un cabochon de voyant (23) est monté dans une ouverture (106) de la membrane.

10. Clavier selon la revendication 1, caractérisé en ce que ledit clavier est monté de façon étanche dans le boîtier d'un appareil d'utilisation, par serrage de la membrane déformable (1) contre la face interne de la paroi externe du boîtier de l'appareil (fig. 2).

11. Clavier à touches du type comprenant:
- une carte de circuit imprimé;
- une entretoise moulée comprenant au moins un alvéole présentant au moins une ouverture supérieure;
- au moins un interrupteur logé dans ledit alvéole et raccordé audit circuit imprimé à l'aide de moyens de raccordement;
-au mojns un ensemble touche-poussoir monté coulissant dans ledit alvéole de manière à actionner ledit interrupteur; et
- des moyens déformables associés audit ensemble touche-poussoir-interrupteur pour communiquer une sensation tactile à l'utilisateur, caractérisé en ce que:
- les moyens déformables consistent en une membrane (1) en matériau élastique formant un bossage (100) dont la base supérieure est solidaire d'une partie de l'ensemble touche-poussoir extérieure à l'alvéole;
- ledit alvéole présente une surface interne dont au moins une partie est perpendiculaire à ladite carte et comprend par ailleurs autour de ladite ouverture, des bords extérieurs munis de moyens de fixation (35) qui coopèrent avec des moyens de fixation correspondants (101) prévus le long de la base inférieure de ladite membrane (1);
- l'ensemble touche-poussoir (8, 11) comprend une partie intérieure à l'alvéole, agencée de manière à actionner ledit interrupteur et possédant au moins une surface de guidage périphérique (112) coopérant avec ladite partie de surface interne de l'alvéole pour assurer un guidage axial de l'ensemble touche-poussoir.

12. Clavier selon la revendication 11, caractérisé en ce que la susdite membrane comprend une ouverture, et en ce que la partie extérieure et la partie intérieure de l'ensemble touche-poussoir sont reliées entre elles par une partie qui traverse ladite ouverture.

## Claims

1. A keyboard adapted to be fitted with an apparatus casing and comprising: a printed circuit card serving itself as a support and as a connection means for a plurality of modular switches (7) accomodated in housings (74) disposed in a side-to- side relationship and each adapted to be actuated by a push button which receives and transmits the movements of a key (8) cooperating therewith, deformable means being associated to each key-push button -switch assembly to impart a tactile feeling to the user, an insulating, rigid, generally planar spacer (3) fixed to said card (4) and forming a plurality of passing through alveoles (30) acco- modating the respective housings (74), characterized in that the walls of said alveoles (30) have outer edges and an internal surface (36) substantially perpendicular to said card and having means (38) for retaining the key (8); in that said deformable means comprise a diaphragm (1) which covers the alveoles and is fixed to said outer edges, the part of-the diaphragm which closes each alveole being provided with an opening (107); and in that each key-push button assembly comprises an outer portion (8) and an inner portion (11) with respect to the corresponding alveole, connected together by a portion (84) which passes through the opening and is fixed to the diaphragm, said inner portion having a peripheral surface portion adapted for sliding along said internal surface and provided with abutment means (110) cooperating with said retaining means (38).

2. A keyboard according to claim 1, characterized in that bosses having a truncated pyramidal shape (105) are provided on said deformable diaphragm (1), said bosses having their lower base secured to said planar spacer (3) and their movable upper base supporting the outer part of the keys (8, Fig. 2), said bosses being associated to means (84-11-102) for sealingly fitting the keys.

3. A keyboard according to claim 2, characterized in that said means for sealingly fitting the keys comprise a bead (102) which is secured to said deformable diaphragm (1) and is clamped between a supporting surface of the outer portion of the key and a supporting surface of the inner portion (11) which is snap-fastened to the outer portion (84).

4. A keyboard according to claim 3, characterized in that the key comprises a circular housing (88), a label (87) accomodated in said housing and covered with a label cover (86) fitting into said housing.

5. A keyboard according to claim 4, characterized in that the key is substantially square shaped and includes in a corner thereof a port-hole (83) for a sight.

6. A keyboard according to claim 1, characterized in that the bottom of the casing of each modular switch is provided with a pair of bosses (70, 71) and a pair of contact pins (77, 78) extends through said casing bottom, a metal contact strip (75) being in supporting relationship on said bosses (70, 71) and a further diaphragm (76) covering said casing.

7. A keyboard according to claim 6, characterized in that the outer surface of said casing is provided with a circularly extending rib (79, Fig. 3) cooperating with a groove (361, Fig. 6) which is provided on side surfaces (36) of the housing walls.

8. A keyboard according to claim 2, characterized in that the said deformable diaphragm (1) has pre-cut openings therein having the same shape and substantially the same dimensions as said keys.

9. A keyboard according to claim 8, characterized in that a sight cap (23) is fitted in a diaphragm opening (106).

10. A keyboard according to claim 1, characterized in that said keyboard is sealingly fitted in the casing of an apparatus to be used therewith by tightening of said deformable diaphragm (1) against the inner side of the outer wall of said apparatus casing (Fig. 2).

11. A keyboard of the type comprising:
- a printed circuit card;
- a moulded spacer comprising at least one alveole having at least an upper opening;
- at least a switch housed in said alveole and connected to said printed circuit by connecting means;
- at least a key-push button unit slidably mounted in said alveole so as to actuate said switch; and
- deformable means associated with said key-push button-switch unit so as to communicate to the user a tactile feeling,
characterized in that:
-the deformable means consist of a membrane (1) made of resilient material forming a boss (100), the upper base of which is integral with a part of the key-push-button unit which is not contained in the alveole;
- said alveole has an internal surface at least one part of which is perpendicular to said card and further comprises, around said opening, outer edges provided with fixing means (35) cooperating with the corresponding fixing means (101) provided along the lower base of said membrane (1);
- the key-push button unit (8, 11) comprises a part housed in the alveole, adapted to actuate said switch and having at least one peripheral guiding surface (112) cooperating with said part of the inner surface of the alveole so as to provide axial guiding of the key-push button unit.

12. Keyboard according to claim 11, characterized in that said membrane comprises an opening and in that the outer and the inner parts of the key-push button unit are connected together by a part passing through said opening.

## Patentansprüche

1. Tastatur zum Einbau in das Gehäuse eines Gerätes mit: einer gedruckten Leiterkarte, die selbst als Träger und Anschlussmittel für eine Vielzahl von Modulschaltern (7) dient, welche in nebeneinanderliegenden Behausungen (74) untergebracht sind und jeweils von einem Druckknopf betätigt werden, welcher die Bewegungen einer mit ihm zusammenarbeitenden Taste (8) aufnimmt und weiterleitet und verformbaren Mitteln, die jeder Taste-Druckknopf-Schaltergruppe zugeordnet sind, um dem Benutzer ein Druckgefühl mitzuteilen, einem steifen, im wesentlichen ebenen Isoliersteg (3), der an besagter Karte (4) befestigt ist und eine Vielzahl von durchgehenden Zellen (30) bildet, welche die entsprechenden Behausungen (74) aufnehmen, dadurch gekennzeichnet, dass die Wände der besagten Zellen (30) äussere Ränder und eine innere Fläche (36) besitzen, die im wesentlichen senkrecht zu besagter Karte verläuft und Mittel (38) hat, um die Taste (8) zurückzuhalten, dass zu besagten verformbaren Mitteln eine Membran (1) gehört, welche die Zellen bedeckt und an besagten äusseren Rändern befestigt ist, wobei der Membranabschnitt, welcher jeweils die Zelle verschliesst, mit einer Öffnung (107) versehen ist; und dass jede Taste - Druckknopfgruppe einen, im Verhältnis zur entsprechenden Zelle äusseren (8) und inneren (11) Teil besitzt, die beide durch einen Teil (84) verbunden sind, der durch die Öffnung hindurchreicht und an der Membran befestigt ist, wobei besagter innerer Teil einen peripheralen Oberflächenabschnitt besitzt, der an der inneren Fläche entlanggleiten kann und mit Anschlagmitteln (110) versehen ist, die mit besagten Zurückhaltemitteln (38) zusammenarbeiten.

2. Tastatur nach Anspruch 1, dadurch gekennzeichnet, dass Höcker in Form einer geköpften Pyramide (105) auf besagter verformbarer Membran (1) angebracht sind, deren untere Basis mit dem ebenen Steg (3) fest verbunden ist und deren bewegliche obere Basis den äusseren Teil der Tasten (8, Fig. 2) trägt, wobei diese Höcker Mitteln (84-11-102) zugeordnet sind, um die Tasten abgedichtet einzubauen.

3. Tastatur nach Anspruch 2, dadurch gekennzeichnet, dass die Mittel, um die Tasten abgedichtet einzubauen durch einen Wulst (102) gebildet werden, der mit der verformbaren Membran (1) fest verbunden ist und zwischen eine Auflagefläche des äusseren Teils der Taste und eine Auflagefläche des inneren Teils (11) geklemmt ist, welch letztere auf dem äusseren Teil durch Einrasten (84) befestigt ist.

4. Tastatur nach Anspruch 3, dadurch gekennzeichnet, dass in der Taste eine runde Behausung (88) vorgesehen ist, welche ein Etikett (87) aufnimmt, das von einem in jene Behausung passenden Etikettschutz (86) bedeckt ist.

5. Tastatur nach Anspruch 4, dadurch gekennzeichnet, dass die Taste im wesentlichen vierekkig ist und in einer Ecke ein Anzeigefester (83) besitzt.

6. Tastatur nach Anspruch 1, dadurch gekennzeichnet, dass der Boden des Gehäuses eines jeden Modulschalters zwei Höcker (70-71) hat und von zwei Kontaktnadeln (77-78) durchquert wird, wobei eine Kontaktlamelle aus Metall (75) auf den Höckern (70-71) aufliegt und eine Membran (76) das Gehäuse bedeckt.

7. Tastatur nach Anspruch 6, dadurch gekennzeichnet, dass die äussere Oberfläche des besagten Gehäuses eine kreisförmige Rippe (79, Fig. 3) besitzt, die mit einer Rinne (361, Fig. 3) zusammenarbeitet, welche auf den Seitenflächen (36) der Trennwände der Behausungen vorgesehen ist.

8. Tastatur nach Anspruch 2, dadurch gekennzeichnet, dass besagte verformbare Membran (1) vorgestanzte Öffnungen besitzt, welche die Form und in etwa die Grösse der Tasten haben.

9. Tastatur nach Anspruch 8, dadurch gekennzeichnet, dass ein Anzeigedeckglas (23) in eine Öffnung (106) der Membran eingesetzt ist.

10. Tastatur nach Anspruch 1, dadurch gekennzeichnet, dass besagte Tastatur abgedichtet in das Gehäuse eines Nutzgerätes eingebaut wird, indem die verformbare Membran (1) gegen die Innenfläche der Aussenwand des Gerätegehäuses geklemmt wird (Fig. 2).

11. Tastatur des Typs mit:
- einer gedruckten Leiterkarte;
- einem geformten Steg mit wenigstens einer Zelle, die mindestens eine obere Öffnung besitzt;
- mindestens einem Schalter, der in besagter Zelle untergebracht und mit besagtem gedruckten Schaltkreis durch Anschlussmittel verbunden ist;
- mindestens einer Taste-Druckknopf-Einheit, die in besagter Zelle gleitend so eingebaut ist, dass sie besagten Schalter betätigt; und
- verformbaren, besagter Taste-Druckknopf-Schaltereinheit zugeordneten Mitteln, um dem Benutzer eine Tastempfindung zu vermitteln, dadurch gekennzeichnet, dass die verformbaren Mittel aus einer Membran (1) aus elastischem Material bestehen, das einen Höcker (100) bildet, dessen obere Basis fest verbunden ist mit dem Teil der Taste-Druckknopfeinheit, der sich ausserhalb der Zelle befindet;
- dass besagte Zelle eine innere Fläche besitzt, von der mindestens ein Teil senkrecht zu besagter Karte verläuft und ausserdem, um besagte Öffnung herum, äussere Ränder, mit Befestigungsmitteln (35), die mit entsprechenden Befestigungsmitteln (101) zusammenarbeiten, welche entlang der unteren Basis der besagten Membran (1) vorgesehen sind;
- dass die Taste-Druckknopfeinheit (8, 11) einen im Inneren der Zelle befindlichen Teil besitzt, der so gebaut ist, dass er besagten Schalter betätigt und mindestens eine peripherale Führungsfläche (112) besitzt, die mit besagter inneren Fläche der Zelle zusammenarbeitet, um eine axiale Führung der Taste-Druckknopfeinheit zu bewerkstelligen.

12. Tastatur nach Anspruch 11, dadurch gekennzeichnet, dass besagte Membran eine Öffnung besitzt und der äussere und innere Teil der Taste-Druckknopfeinheit miteinander durch ein die Öffnung durchquerendes Teil verbunden sind.
